# FASCICULE DE BREVET EUROPEEN

(11) **EP 0 802 744 B1**
(45) Date de publication et mention de la délivrance du brevet: **04.04.2001**
(21) Numéro de dépôt: 95943295.6
(22) Date de dépôt: 29.12.1995
(51) Int. Cl.: A42B 3/32, A42B 3/06, A42B 3/12

(54) **PERFECTIONNEMENT POUR CASQUE DONT LA PARTIE INFERIEURE ARRIERE DE LA COQUE COMPREND DES MOYENS DE DEFORMATIONS ELASTIQUES**
HINTERER UNTERTEIL EINER HELMSCHALE MIT ELASTISCHEN VERFORMUNGSMITTELN
IMPROVEMENT TO A HELMET HAVING RESILIENT BENDING MEANS IN THE LOWER REAR PORTION OF THE SHELL THEREOF

(30) Priorité: 09.01.1995 FR 9500338
(43) Date de publication de la demande: 29.10.1997
(73) Titulaire: GALLET S.A., 01400 Chatillon-sur-Chalaronne (FR)
(72) Inventeur: BASSON, Gilles, F-01400 Châtillon-sur-Chalaronne (FR); NOYERIE, Jean-Paul, F-01400 Châtillon-sur-Chalaronne (FR)
(74) Mandataire: Gasquet, Denis
(86) Numéro de dépôt international: FR9501759
(87) Numéro de publication internationale: WO9621370

(56) Documents cités:
- FR-A- 1 214 865
- GB-A- 1 060 567
- GB-A- 2 202 729
- US-A- 1 660 375
- US-A- 3 107 356
- US-A- 3 230 544
- US-A- 3 591 863
- US-A- 3 720 955
- US-A- 4 282 610
- US-A- 4 477 929

## Description

La présente invention concerne un perfectionnement pour casque, et plus particulièrement un casque dont la coque externe comprend des moyens de déformations élastiques dans sa partie inférieure arrière. Le casque est plus spécialement destiné à être porté par des pilotes d'avions ou d'hélicoptères, mais cela de façon non exclusive, puisque l'invention peut être utilisée pour tout type de casque.

On connaît déjà des casques de protection qui sont utilisés dans différents domaines et portés par des utilisateurs divers tels que les cyclistes, les motocyclistes, les sapeurs pompiers, les skieurs et autres, tels que les pilotes d'avions ou d'hélicoptères. Tous les casques actuels, quelle que soit leur utilisation, comprennent une coque rigide externe ayant la forme générale d'une sphère, comprenant une ouverture faciale, et dont la cavité ainsi formée comprend des éléments de rembourrage de protection et de confort destinés à emboîter la tête de l'utilisateur.

Pour chaque type d'utilisation, les constructeurs ont essayé de concevoir des casques ayant une configuration spécifique. Mais si beaucoup de perfectionnements ont ainsi été imaginés, développés et mis au point, tout n'a pas été fait. En effet, le confort général des casques actuels est, somme toute, satisfaisant dans son ensemble, mais il faut remarquer que le confort du casque au niveau de la nuque de l'utilisateur laisse à désirer, malgré la présence dans la plupart des casques actuels d'un rembourrage en matériau souple, ou d'une sangle disposée à l'intérieur de la partie arrière de la coque, des moyens de réglage assez complexes et coûteux étant alors prévus pour pouvoir adapter le rembourrage ou la sangle à la dimension et à la forme de la nuque de l'utilisateur.

On connait par exemple le casque divulgué dans le brevet americain US-A-1 660 375 ou la nuque est protégée par une partie basse arrière complémentaire réalisée en cuir rigide, ladite partie et pouvant être positionnée en fonction de la forme de la nuque de l'utilisateur.

La présente invention a pour but d'éliminer les inconvénients des dispositifs et systèmes actuels de tenue et de confort de nuque et propose un nouveau casque dont la partie arrière de la coque comprend des moyens d'adaptations élastiques particulièrement simples. L'adaptation à la nuque de l'utilisateur se faisant automatiquement, lui assurant ainsi un confort à ce jour jamais obtenu.

Ainsi le casque de protection selon l'invention est defini dans la revendication 1.

Selon des caractéristiques complémentaires, la paroi de la coque externe est en matière plastique, ou en matériau composite du type par exemple constitué d'au moins une couche de fibres de verre et/ou de carbone et/ou d'aramide ou autre, imprégnée d'une résine thermoplastique ou thermodurcissable.

La coque externe principale du casque de l'invention, comprend plusieurs portions de paroi, à savoir, une portion avant supérieure de paroi prolongée vers l'arrière par une portion arrière supérieure de paroi, elle-même prolongée vers le bas par une portion arrière inférieure de paroi, limitée vers le bas par une bordure inférieure, ladite portion arrière inférieure de paroi comprenant au moins une ouverture de découpe, qui avantageusement débouche vers le bas sur la bordure inférieure.

Selon différents modes d'exécution, la portion arrière inférieure de paroi comprend deux, trois ou quatre, ou plus, découpes latérales, ayant la forme d'une fente.

Dans une disposition préférée, le casque de protection comprend un coussin de nuque retenu dans la coque, en partie par les découpes de la paroi.

D'autres caractéristiques et avantages de l'invention se dégageront de la description qui va suivre en regard des dessins annexés qui ne sont donnés qu'à titre d'exemples non limitatifs.

La figure 1 est une vue latérale extérieure d'un casque selon l'invention.

La figure 2 est une vue en perspective avant du casque.

La figure 3 est une vue arrière montrant plus particulièrement l'invention.

La figure 4 est une vue partielle en coupe selon IV-IV de la figure 3, mais à plus grande échelle, montrant comment se fait l'accrochage du coussin de nuque.

La figure 5 est une vue partielle en coupe selon V-V de la figure 3, illustrant comment est réalisée la finition de la bordure inférieure de la coque.

Les figures 6 et 7 montrent la coque seule, dans une vue avant (figure 6) et dans une vue arrière (figure 7).

La figure 8 est une vue arrière en perspective, tandis que la figure 9 montre dans les mêmes conditions le coussin de nuque avec ses moyens d'accrochage.

Les figures 10 à 18 sont des vues arrières similaires à la figure 7 représentant à une autre échelle et schématiquement neuf variantes d'exécution possibles données à titre d'exemple.

Les figures 19a, 19b sont des vues similaires aux figures 8 et 9 illustrant une variante d'exécution.

Les figures 20 et 21 sont des vues partielles schématiques montrant comment pourrait être aussi retenue le coussin de nuque.

Notons que pour simplifier les dessins, la jugulaire du casque donnée à titre d'exemple et qui est bien connue en soi par ailleurs et qui peut être de tout type, n'a volontairement pas été représentée.

Le casque de protection représenté à titre d'exemple aux figures 1 à 9, portant la référence générale (1) est notamment un casque pour pilote d'avion, qui présente un plan longitudinal de symétrie générale (P) qui comprend de façon connue en soi une coque externe principale (2) présentant une ouverture faciale avant (3) avec un rembourrage interne appelé communément calotin (4).

La coque externe principale (2) est constituée par une paroi (5) sensiblement sphérique de plan général vertical de symétrie (P) qui est réalisée avantageusement en matériau composite du type comprenant un empilage de couches de fibres de renfort, imprégnées et liées entre elles par une matrice en résine. Les fibres peuvent être des fibres de verre, d'aramide, de Nylon, de polyéthylène ou de carbone, tandis que la matrice peut être une résine du type thermodurcissable ou thermoplastique.

La coque externe principale (2) comprend plusieurs portions de paroi, à savoir, une portion avant supérieure de paroi (6) prolongée vers l'arrière par une portion arrière supérieure de paroi (7), elle-même prolongée vers le bas par une portion arrière inférieure de paroi (8), et comprend, par ailleurs, deux portions latérales de paroi (9a, 9b). La portion avant supérieure (6) correspond à la zone occupée par le front de l'utilisateur et est limitée par la bordure supérieure (10) de l'ouverture faciale (3) qui, quant à elle, est limitée latéralement par deux bordures latérales (11a, 11b). La portion arrière supérieure de paroi (7) correspond à la zone occupée par la boîte crânienne de l'utilisateur, tandis que la portion arrière inférieure de paroi (8) correspond à zone occupée par la nuque de l'utilisateur. Ajoutons à cela que la paroi (5) de la calotte est limitée vers le bas par une bordure inférieure (12) s'étendant dans un plan général (Q) incliné par rapport au plan horizontal (H) pour s'étendre vers l'arrière (AR) et vers le haut (HA). Les portions latérales de paroi (9a, 9b) correspondent aux zones occupées par les oreilles de l'utilisateur et sont limitées vers l'avant par la bordure latérale correspondante (11a, 11b) de l'ouverture faciale (3) et vers le bas par les extrémités avant de la bordure inférieure (12).

Selon l'invention, la portion arrière inférieure de paroi (8) de la coque externe limitée vers le bas par la bordure inférieure (12) comprend des moyens de déformations élastiques qui permettent un ajustement précis et un confort du port du casque dans la zone de la nuque de l'utilisateur.

Dans le mode d'exécution illustré aux figures 1 à 9 et donné à titre d'exemple, la partie arrière inférieure de la coque comprend ainsi des ouvertures ou découpes (13, 14a, 14b) qui avantageusement débouchent vers le bas (BA) sur la bordure inférieure (12). Selon le mode d'exécution illustré par les figures 1 à 9, il est prévu trois ouvertures ou découpes (13, 14a, 14b) ayant la forme de fentes ouvertes sur la bordure inférieure pour créer ainsi deux languettes déformables (15a, 15b) et deux morceaux latéraux de paroi déformables (16a, 16b). La bordure inférieure (12) comprend donc trois encoches longitudinales (13, 14a, 14b), une encoche centrale (13) et deux encoches latérales (14a, 14b), donnant de la souplesse à la paroi du casque au niveau où se trouvent les ouvertures c'est-à-dire à la paroi inférieure arrière (8). Notons que les axes de symétrie générale (X1-X'1, X2-X'2, X3-X'3) des trois fentes (13, 14a, 14b) s'étendent vers le haut (HA) et avantageusement perpendiculairement à la bordure inférieure (12) sur une longueur (L).

Selon une disposition particulière, le casque comprend un coussin de nuque périphérique (17) disposé à l'intérieur de la coque au niveau de la bordure inférieure (12). Ce coussin de nuque (17) est constitué d'un rembourrage en mousse (18) enveloppé dans un habillage en tissu (19). Selon une construction préférée, le coussin de nuque (17) est retenu dans la coque, du moins en partie, par les encoches de déformation (13, 14a, 14b). A cet effet, il est prévu des saillies (20, 20a, 20b) solidaires du coussin de nuque (17) qui sont destinées à coopérer avec les encoches correspondantes (13, 14a, 14b) pour y être retenues. Ainsi, le coussin de nuque (17) est, par exemple, prolongé vers le haut par une paroi de retenue souple (21) sur laquelle sont fixées les trois saillies d'accrochage (20, 20a, 20b) comprenant chacune une partie cylindrique (200) dont l'extrémité comprend une collerette de retenue (201), comme on peut le voir plus particulièrement aux figures 4 et 9.

Notons aussi que la partie centrale (170) du coussin de nuque (17) est avantageusement prolongée latéralement vers l'avant par des prolongements latéraux (171, 172) qui sont fixés à l'intérieur de la coque pour y être fixés à la face intérieure située au niveau de la bordure inférieure (12) et aux bordures latérales (11a, 11b) de l'ouverture faciale. La fixation des prolongements latéraux (171, 172) pouvant se faire par tout moyen tel que collage, accrochage par bande auto agrippante, clipsage ou autre.

Afin de donner au casque une meilleure présentation et finition d'ensemble, il est prévu un profilé de finition (22) plus particulièrement visible aux figures 1, 3, 4 et 5. Ledit profilé de finition (22) ayant la forme d'un U étant en matière plastique souple et emboîté sur la bordure inférieure (12) en assurant la continuité avec la bordure des trois fentes (13, 14a, 14b).

Par ailleurs, l'habillage interne de la coque (2) est constitué par le calotin (4), par exemple, en mousse rigide recouverte d'une couche de mousse souple de confort et d'un tissu qui assure la décoration interne du casque. Notons aussi que la partie arrière du calotin est prolongée par une bande de confort arrière (26) réalisée en mousse souple et sous laquelle est engagée la paroi de retenue (21) du coussin de nuque, comme cela apparaît plus particulièrement à la figure 4.

Selon le mode d'exécution représenté à titre d'exemple, les découpes (13, 14a, 14b) faites dans la paroi (5) de la partie arrière inférieure (8) de la coque (2) sont au nombre de trois, de même longueur et de même largeur, mais il pourrait en être, bien entendu, tout autrement et par exemple, il pourrait n'y avoir qu'une seule fente (13), comme cela est illustré à la figure 10, ou deux découpes (14a, 14b) tel qu'illustré à la figure 11. Il pourrait, bien évidemment, y avoir plus de trois découpes, comme selon la réalisation de la figure 12 où il est prévu quatre découpes (14a, 14'a, 14b, 14'b).

Par ailleurs, dans les illustrations précédentes, les découpes sont de même longueur "L" et de même largeur "l", mais il pourrait en être autrement, comme cela est illustré schématiquement par les figures 13, 14, 15 et 16, qui représentent quatre autres variantes possibles. Dans les deux variantes des figures 13 et 14, les découpes (13, 14a, 14b) ont des longueurs différentes tandis que dans les variantes de la figure 15, c'est leurs largeurs qui sont différentes.

Notons aussi que les découpes (13, 14a, 14b, 14'a, 14'b) qui débouchent sur la bordure inférieure (12) sont des fentes longitudinales s'étendant vers le haut de la coque, mais il pourrait en être autrement comme cela est, par exemple, illustré aux figures 17 et 18 qui montrent deux autres mode d'exécution possibles.

Le casque selon l'invention peut, il va de soi, comporter un ou plusieurs écran facial de protection pivotant tel que, par exemple, illustré et portant la référence (50).

Les figures 19a et 19b illustrent une variante d'exécution selon laquelle la retenue du coussin de nuque (17) est constituée par des saillies (20, 20a, 20b) qui sont engagées dans des trous correspondants (200, 200a, 200b) réalisés dans la paroi du casque.

Par ailleurs, notons que le profilé de finition (22) pourrait participer à la retenue du coussin de nuque (17) en retenant de façon active les saillies d'accrochage (20, 20a, 20b). Ainsi, et comme cela est illustré à la figure 20, il peut être prévu des saillies de retenue (220) sur le profil de finition (22) destinées à retenir la partie cylindrique (200) des saillies d'accrochage (20, 20a, 20b) du coussin de nuque (17). La figure 21 représente une variante selon laquelle le profilé de finition comprend une saillie périphérique (221) destinée à retenir la collerette (201) des saillies d'accrochage (20, 20a, 20b) du coussin de nuque.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Casque de protection (1) du type comprenant une coque externe principale (2) constituée par une paroi (5) présentant une ouverture faciale avant (3) et comportant au moins une portion avant supérieure (6) pour le front de l'utilisateur, une portion arrière supérieure (7) pour la boîte crânienne et une portion inférieure arrière (8) pour la nuque, caractérisé en ce que la portion inférieure arrière (8) de la paroi (5) comprend des moyens de déformations élastiques (13, 14a, 14b, 14'a, 14'b) qui permettent un ajustement précis et un confort du port du casque dans la zone de la nuque de l'utilisateur.

2. Casque de protection (1) selon la revendication 1, caractérisé en ce que la paroi (5) de la coque externe principale (2) est en matériau déformable.

3. Casque de protection (1) selon la revendication 2, caractérisé en ce que la paroi (5) de la coque externe (2) est en matière plastique.

4. Casque de protection (1) selon la revendication 2, caractérisé en ce que la paroi de la coque externe (2) est en matériau composite.

5. Casque de protection (1) selon la revendication 4, caractérisé en ce que le matériau composite est du type constitué d'au moins une couche de fibres de verre et/ou d'aramide, de Nylon, de polyéthylène, de carbone imprégnée d'une résine thermoplastique ou thermodurcissable.

6. Casque de protection (1) selon l'une quelconque des revendications précédentes, caractérisé en ce que la coque externe principale (2) comprend plusieurs portions de paroi, à savoir, une portion avant supérieure de paroi (6) prolongée vers l'arrière par une portion arrière supérieure de paroi (7), elle-même prolongée vers le bas par une portion arrière inférieure de paroi (8), limitée vers le bas par une bordure inférieure (12) et en ce que ladite portion arrière inférieure de paroi (8) comprend au moins une ouverture de découpe (13, 14a, 14b), formant lesdits moyens de déformations élastiques.

7. Casque de protection (1) selon la revendication 6, caractérisé en ce que la découpe (13, 14a, 14b) débouche vers le bas sur la bordure inférieure (12).

8. Casque de protection (1) selon la revendication 7, caractérisé en ce que la portion arrière inférieure de paroi (8) comprend deux découpes latérales (14'a, 14'b).

9. Casque de protection (1) selon la revendication 7, caractérisé en ce que la portion arrière inférieure de paroi (8) comprend trois ouvertures ou découpes (13, 14a, 14b) ayant la forme de fentes ouvertes sur la bordure inférieure, à savoir une découpe centrale (13) et deux découpes latérales (14a, 14b) qui forment ainsi deux languettes déformables (15a, 15b) et deux morceaux latéraux de paroi déformables (16a, 16b).

10. Casque de protection (1) selon la revendication 9, caractérisé en ce que les trois découpes (13, 14a, 14b) sont de longueurs égales (L).

11. Casque de protection (1) selon la revendication 9, caractérisé en ce que la découpe centrale (13) a une longueur différente des découpes latérales (14'a, 14'b).

12. Casque de protection (1) selon l'une quelconque des revendications 10 ou 11, caractérisé en ce que les trois découpes (13, 14a, 14b) sont de largeurs égales (l).

13. Casque de protection (1) selon l'une quelconque des revendications 10 ou 11, caractérisé en ce que la découpe centrale (13) a une largeur différente des découpes latérales (14'a, 14'b).

14. Casque de protection (1) selon l'une quelconque des revendications précédentes, caractérisé en ce qu'il comprend un coussin de nuque (17) retenu dans la coque, en partie par les découpes de la paroi (13, 14a, 14b).

15. Casque de protection (1) selon la revendication 14, caractérisé en ce qu'il est prévu au moins une saillie (20, 20a, 20b) solidaire du coussin de nuque (17) qui est destinée à coopérer avec l'une des découpes correspondantes (13, 14a, 14b) pour y être retenue.

## Patentansprüche

1. Schutzhelm (1) der Art mit einer äußeren Hauptschale (2), die aus einer Wand (5) besteht, welche eine vordere Gesichtsöffnung (3) aufweist, und mit wenigstens einem vorderen oberen Abschnitt (6) für die Stirn des Benutzers, einem hinteren oberen Abschnitt (7) für den Schädel und einem unteren hinteren Abschnitt (8) für den Nacken, **dadurch gekennzeichnet,** daß der untere hintere Abschnitt (8) der Wand (5) elastisch verformbare Mittel (13, 14a, 14b, 14'a, 14'b) aufweist, die eine genaue Einstellung und ein komfortables Tragen des Helmes im Nackenbereich des Benutzers zulassen.

2. Schutzhelm (1) nach Anspruch 1, dadurch gekennzeichnet, daß die Wand (5) der äußeren Hauptschale (2) aus einem veformbaren Material besteht.

3. Schutzhelm (1) nach Anspruch 2, dadurch gekennzeichnet, daß die Wand (5) der äußeren Schale (2) aus Kunststoff besteht.

4. Schutzhelm (1) nach Anspruch 2, dadurch gekennzeichnet, daß die Wand der äußeren Schale (2) aus einem Verbundwerkstoff besteht.

5. Schutzhelm (1) nach Anspruch 4, dadurch gekennzeichnet, daß der Verbundwerkstoff von der Art ist, die aus wenigstens einer Schicht von Glas- und/oder Aramid-, Nylon-, Polyethylen- oder Kohlenstoff-Fasern besteht, die mit einem thermoplastischen oder einem wärmehärtbaren Harz imprägniert ist.

6. Schutzhelm (1) nach einem der vorhergehenden Ansprüche, dadurch gekennzeichnet, daß die äußere Hauptschale (2) mehrere Wandabschnitte umfaßt, nämlich einen vorderen oberen Wandabschnitt (6), der nach hinten durch einen hinteren oberen Wandabschnitt (7) verlängert ist, welcher seinerseits nach unten durch einen hinteren unteren Wandabschnitt (8) verlängert ist, welcher nach unten durch einen unteren Rand (12) begrenzt ist, und daß der hintere untere Wandabschnitt (8) mindestens eine Ausschnittöffnung (13, 14a, 14b) umfaßt, welche die elastisch verformbaren Mittel bildet.

7. Schutzhelm (1) nach Anspruch 6, dadurch gekennzeichnet, daß der Ausschnitt (13, 14a, 14b) nach unten in den unteren Rand (12) einmündet.

8. Schutzhelm (1) nach Anspruch 7, dadurch gekennzeichnet, daß der hintere untere Wandabschnitt (8) zwei seitliche Ausschnitte (14'a, 14'b) aufweist.

9. Schutzhelm (1) nach Anspruch 7, dadurch gekennzeichnet, daß der hintere untere Abschnitt (8) drei Öffnungen oder Ausschnitte (13, 14a, 14b) in Form von zum unteren Rand hin offenen Schlitzen aufweist, nämlich einen Mittelausschnitt (13) und zwei Seitenausschnitte (14a, 14b), die damit zwei verformbare Zungen (15a, 15b) und zwei verformbare seitliche Wandabschnitte (16a, 16b) bilden.

10. Schutzhelm (1) nach Anspruch 9, dadurch gekennzeichnet, daß die drei Ausschnitte (13, 14a, 14b) eine gleiche Länge (L) aufweisen.

11. Schutzhelm (1) nach Anspruch 9, dadurch gekennzeichnet, daß der Mittelausschnitt (13) eine Länge aufweist, die sich von der der Seitenausschnitte (14'a, 14'b) unterscheidet.

12. Schutzhelm (1) nach einem der Ansprüche 10 oder 11, dadurch gekennzeichnet, daß die drei Ausschnitte (13, 14a, 14b) eine gleiche Breite (I) haben.

13. Schutzhelm (1) nach einem der Ansprüche 10 oder 11, dadurch gekennzeichnet, daß der Mittelausschnitt (13) eine Breite aufweist, die sich von der der Seitenabschnitte (14'a, 14'b) unterscheidet.

14. Schutzhelm (1) nach einem der vorhergehenden Ansprüche, dadurch gekennzeichnet, daß er mit einem Nackenkissen (17) versehen ist, das teilweise von den Wandausschnitten (13, 14a, 14b) in der Schale gehalten wird.

15. Schutzhelm (1) nach Anspruch 14, dadurch gekennzeichnet, daß mindestens ein mit dem Nackenkissen (17) einstückig ausgebildeter Vorsprung (20, 20a, 20b) vorgesehen ist, der dem Zusammenwirken mit einem der entsprechenden Ausschnitte (13, 14a, 14b) dient, um dort gehalten zu werden.

## Claims

1. Protective helmet (1) of the type comprising a principal outer shell (2) consisting of a wall (5) having a front facial opening (3) and including at least one upper front portion (6) for the forehead of the user, an upper rear portion (7) for the skull and a rear lower portion (8) for nape of the neck, characterized in that the rear lower portion (8) of the wall (5) includes means for elastic deformations (13, 14a, 14b, 14'a, 14'b), which permit precise adjustment and comfort in the zone of the nape of the neck of the user when the helmet is worn.

2. Protective helmet (1) according to claim 1, characterized in that the wall (5) of the principal outer shell (2) is made of a deformable material.

3. Protective helmet (1) according to claim 2, characterized in that the wall (5) of the outer shell (2) is made of a plastic material.

4. Protective helmet (1) according to claim 2, characterized in that the wall of the outer shell (2) is made of a composite material.

5. Protective helmet (1) according to claim 4, characterized in that the composite material is of the type consisting of at least one layer of glass and/or carbon, aramid, nylon, polyethylene fibres impregnated with a thermoplastic or thermosetting resin.

6. Protective helmet (1) according to any one of the preceding claims, characterized in that the principal outer shell (2) comprises several wall portions, namely an upper front wall portion (6) extended rearwards by an upper rear wall portion (7), itself extended downwards by a lower rear wall portion (8), limited towards the bottom by a lower edge (12) and in that the said lower rear wall portion (8) includes at least one cut-out opening (13, 14a, 14b), forming the said means of elastic deformation.

7. Protective helmet (1) according to claim 6, characterized in that the cut-out (13, 14a, 14b) opens out towards the bottom on the lower edge (12).

8. Protective helmet (1) according to claim 7, characterized in that the lower rear wall portion (8) includes two side cut-outs (14'a, 14'b).

9. Protective helmet (1) according to claim 7, characterized in that the lower rear wall portion (8) includes three openings or cut-outs (13, 14a, 14b) having the form of slits open on the lower edge, namely a central cut-out (13) and two side cut-outs (14a, 14b) which thus form two deformable tongues (15a, 15b) and two deformable side wall pieces (16a, 16b).

10. Protective helmet (1) according to claim 9, characterized in that the three cut-outs (13, 14a, 14b) have equal lengths (L).

11. Protective helmet (1) according to claim 9, characterized in that the central cut-out (13) has a length different from that of the side cut-outs (14'a, 14'b).

12. Protective helmet (1) according to either of claims 10 or 11, characterized in that the three cut-outs (13, 14a, 14b) have equal widths (l).

13. Protective helmet (1) according to either of claims 10 or 11, characterized in that the central cut-out (13) has a width different from that of the side cut-outs (14'a, 14'b).

14. Protective helmet (1) according to any one of the preceding claims, characterized in that it includes a cushion for the nape of the neck (17) held in the shell, partly by the cut-outs of the wall (13, 14a, 14b).

15. Protective helmet (1) according to claim 14, characterized in that it is provided with at least one projection (20, 20a, 20b) secured to the cushion for the nape of the neck (17) which is designed to cooperate with one of the corresponding cut-outs (13, 14a, 14b) in order to be held there.
